# EUROPÄISCHE PATENTSCHRIFT

(11) **EP 2 514 977 B1**
(45) Veröffentlichungstag und Bekanntmachung des Hinweises auf die Patenterteilung: **19.07.2023**
(21) Anmeldenummer: 12002738.8
(22) Anmeldetag: 19.04.2012
(51) Int. Cl.: F15B 11/00, B30B 15/16, B30B 15/28

(54) **Steuerungsblock für eine Presse**
Control bloc for a press
bloque de commande pour une presse

(30) Priorität: 23.04.2011 DE 102011018473; 18.10.2011 DE 102011116328
(43) Veröffentlichungstag der Anmeldung: 24.10.2012
(73) Patentinhaber: Robert Bosch GmbH, 70442 Stuttgart (DE)
(72) Erfinder: Cano, Nicolas, 97816 Lohr am Main (DE); Schwannauer, Heiko, 73660 Urbach (DE); Silvani, Benedetto, 73635 Rudersberg (DE)

(56) Entgegenhaltungen:
- EP-A1- 1 143 151
- DE-A1- 10 107 139
- DE-A1- 19 956 717
- GB-A- 2 402 174
- US-B1- 6 220 026
- "Werkzeugmaschine - Sicherheit - Hydraulische Pressen; Deutsche Fassung EN 693:2001+A1:2009 = Machine tools - Safety - Hydraulic presses = Machines-outils - Sécurité - Presses hydraliques", DEUTSCHE NORMEN. DIN NORM,, Bd. EN 693, 1. November 2009 (2009-11-01), Seite 58pp, XP009176414,

## Beschreibung

### Beschreibung

Die vorliegende Erfindung betrifft einen Steuerungs-/Sicherungsblock einer Hydraulikpresse.

Ein gattungsgemäßer Pressenblock oder auch Pressenmodul dient zum Aufbau einer betriebssicheren Presse, welche u.a. die Sicherheitsvorschriften gemäß der Deutschen Industrienorm DIN EN 693 erfüllt.

Aus dem Stand der Technik gemäß der Veröffentlichung "Werkzeugmaschine - Sicherheit - Hydraulische Pressen; Deutsche Fassung EN 693:2001+A1:2009, herausgegeben im November 2009 durch den Beuth Verlag GmbH, ist eine hydraulische Steuerung einer Hydraulikpresse bekannt, welche die vorstehend genannte Deutsche Industrienorm erfüllt und wie sie in der anliegenden Fig. 1 schematisch dargestellt ist.

Demzufolge ist der Verbraucher als eine Kolben-/Zylindereinheit dargestellt mit einer Kolbenkammer, die über ein selbstüberwachendes Sicherheitsventil der 2/2-Schaltventilbauweise mit einem Fluidtank Verbindung hat. Stromauf zum Sicherheitsventil gabelt eine Zweigleitung ab, die in ein Richtungsventil der 4/3-Schaltventilbauweise mündet, an das ferner eine Druckmittelquelle sowie der Fluidtank unmittelbar angeschlossen sind.

An die Ringkammer des Verbrauchers ist ein selbstüberwachendes Hochhalteventil der 2/2-Schaltventilbauweise angeschlossen, das wiederum an das selbstüberwachende Richtungsventil angeschlossen ist. Stromauf zum Hochhalteventil zweigt eine Überdruckleitung ab, in ein Druckbegrenzungsventil eingesetzt ist, mittels dem der maximale Ringkammerdruck einstellbar ist.

Schließlich zweigt von der Druckmittelquelle ebenfalls eine Überdruckleitung in den Fluidtank ab, in der ein Druckbegrenzungsventil angeordnet ist.

Prinzipiell werden mit der bekannten hydraulischen Steuerung gemäß der Fig. 1 die grundsätzlichen Bewegungssteuer- und Sicherungsfunktionen der Hydraulikpresse ermöglicht. Jedoch besteht für Hydraulikpressen dieser Art die Notwendigkeit, weitere Bewegungsabläufe und Funktionen zu steuern, wobei das hierfür erforderliche Steuer- und Sicherheitskonzept auch weiterhin die genannte Deutsche Industrienorm zu erfüllen hat.

Aus der DE 199 56 717 A1 ist ein Hydrauliksteuergerät bekannt, mit dem ein unkontrolliertes Absenken einer Last trotz Versagens eines Lasthalteventils verhindert werden soll.

Angesichts dieser Sachlage ist es die Aufgabe der vorliegenden Erfindung, ein gattungsgemäßes Pressenmodul bereit zu stellen, dessen grundsätzliches Steuerungs- und Sicherheitskonzept unabhängig von zusätzlichen Steuerfunktionen zumindest der genannten Deutschen Industrienorm entspricht.

Diese Aufgabe wird durch einen Steuerungsblock für eine Presse mit den Merkmalen des Patentanspruchs 1 gelöst. Vorteilhafte Ausgestaltungen der Erfindung sind Gegenstand der Unteransprüche. Prinzipiell ist es erfindungsgemäß vorgesehen, dass der Druckraum eines presseneigenen Verbrauchers, der für ein Hochhalten der oberen Matrize druckbeaufschlagt ist (vorliegend beispielhaft die Ringkammer einer Kolben-/Zylindereinheit, die den Pressenzylinder bzw. Pressenstößel darstellt), direkt an den Steuerblock angeschlossen ist. Im Steuerblock sind ein überwachtes Hochhalteventil und ein überwachtes Richtungsventil direkt, ohne weitere zwischengeschaltete Ventile in Reihe geschaltet. Dies entspricht insoweit dem eingangs genannten Stand der Technik.

Die Besonderheit des erfindungsgemäßen Sicherheits- und Steuerungskonzepts besteht nunmehr darin, dass unabhängig weiterer zusätzlicher Steuerfunktionen im genannten Steuerungsblock gemäß vorstehender Definition ein sicherer Fluidpfad bestehend aus "der definierten Verbraucherkammer (beispielsweise die Ringkammer gemäß Ausführungsbeispiel) - Hochhalteventil - Richtungsventil" beibehalten wird, in den ausschließlich über Düsen (Drosselstellen) begrenzte/limitierte Zu-/Abflüsse münden. D.h., das erfindungsgemäße Konzept sieht vor, dass in den genannten Fluidpfad keine anderen Ventile zur Steuerung des Bewegungsablaufs etc. eingeschleift werden. Solche Ventile sind von der Verbraucherseite (Ringkammerseite) aus gesehen erst stromab des Richtungsventils vorgesehen, z.B. ein Eilgangventil. Weiter erfindungsgemäß ist das Richtungsventil an einem Grundblock des Steuerungsblocks außenseitig anschraubbar.

Der vorstehend genannte Stand der Technik weist zwar ebenfalls einen Fluidpfad entsprechend der Erfindung auf, indessen ist jedoch in diesem Stand der Technik die Steuerung ausschließlich für die Grundsteuerung der Presse tauglich, wobei keine weiteren Steuerelemente für zusätzliche Steuerfunktionen vorgesehen sind. Daher ist auch kein Steuer- und Sicherungskonzept gemäß der vorliegenden Erfindung ableitbar.

Ein weiterer Aspekt der Erfindung sieht vor, zusätzliche Pressenfunktionen, die über die Grundfunktionen gemäß dem genannten Stand der Technik hinausgehen, (beispielsweise Pressflächenzuschaltung im Fall eines 3-Flächen-Zylinders) über einen zwischen den vorstehend definierten Grundblock und das Richtungsventil eingefügten (externen) Zwischenblock zu steuern. Dabei bleibt jedoch ebenfalls der sichere Fluidpfad "definierte Druckkammer am Verbraucher - Hochhalteventil - Richtungsventil" ggf. unter Zwischenschaltung eines Durchgangskanals des Zwischenblocks erhalten.

Vorteilhaft ist es, wenn das Hochhalteventil für die betreffende Verbraucher-Druckkammer (Ringkammer), ein Sicherungsventil für die Druckmittelquelle (nachfolgend einfach als Pumpe bezeichnet), ein selbstüberwachtes Bypass-Ventil bzw. Sicherheitsventil für die andere Verbraucher-Druckkammer (Kolbenkammer) sowie ein Eilgangventil vorzugsweise mit Druckbegrenzungsfunktion in einen Standard-Grundblock eingeschraubt oder eingesetzt sind.

Des Weiteren kann die Hydrauliksteuerung mit einer Einrichtfunktion ausgebildet sein, wofür ein weiteres Richtungsventil vorgesehen ist, das über (zwei) Düsen bzw. Drosselstellen mit den Druckkammern (Ringkammer, Kolbenkammer) des Verbrauchers verbunden ist um wahlweise die Kammern mit einem Steuerfluid von einer/der Pumpe zu versorgen. Infolge der Düsen ist dabei die auf- und abwärts gerichtete Einrichtgeschwindigkeit des Verbrauchers (vorzugsweise auf maximal 10mm/s) gegenüber dem Normalbetrieb begrenzt.

Vorteilhaft ist es ferner, wenn der Zwischenblock solche weiteren Funktionen trägt, welche den Sicherheitssteuerkreis gemäß vorstehender Definition nicht beeinträchtigen. In der Grundausführung ist das Richtungsventil auf den Grundblock aufgeschraubt, und im Falle einer Zwischenblockanordnung wird der Zwischenblock vorzugsweise zwischen dem Grundblock und dem Richtungsventil prinzipiell zwischengeschaltet, ohne den Sicherheitssteuerkreis gemäß Definition im Grundblock zu beeinträchtigen. Demnach weist der Zwischenblock eine Durchgangsbohrung auf, die vom Hochhalteventil innerhalb des Grundblocks kommend bis zum auf dem Zwischenblock aufgeschraubten Richtungsventil reicht, ohne dass weitere Pfade hiervon abgehen oder nur über zwischengeschaltete Düsen abgehen, an denen die Strömung limitiert ist.

Die Erfindung wird nachstehend anhand bevorzugter Ausführungsbeispiele unter Bezugnahme auf die begleitenden Zeichnungen näher erläutert.
Fig. 1 zeigt eine hydraulische Pressenssteuerung gemäß dem Stand der Technik,
Fig. 2 zeigt ein erstes bevorzugtes Ausführungsbeispiel eines erfindungsgemäßen Pressenmoduls in der Ausbildung eines sogenannten Grundblocks und
Fig. 3 zeigt ein zweites bevorzugtes Ausführungsbeispiel eines erfindungsgemäßen Pressenmoduls in der Ausbildung eines Grundblocks mit einem Zwischenblock.

Gemäß der Fig. 2 dient der Pressenblock gemäß dem ersten bevorzugten Ausführungsbeispiel der Erfindung zur Steuerung und Sicherung eines Verbrauchers, wie er in der Fig. 2 schematisch als eine Kolben-/Zylindereinheit 1 dargestellt ist. Die Kolben-/Zylindereinheit 1 hat einen Kolben 1a mit daran fixierter Kolbenstange 1b, der den Zylinder 1c in eine Kolbenkammer K und eine Ringkammer R fluiddicht unterteilt. An der Kolbenstange 1b hängt vorliegend ein Gewicht, beispielsweise das obere Ziehkissen einer Hydraulikpresse (nicht dargestellt).

In der Fig. 2 ist der Verbraucher 1 in einer zurückgezogenen, d.h. eingefahrenen Position dargestellt, in der das Gewicht frei und sicher gehalten werden muss. Demzufolge ist die Ringkammer R über eine erste Druckleitung 2 mit einem selbstüberwachenden hydraulischen Hochhalteventil 4 vorzugsweise der 2/2-Schaltventilbauweise verbunden, das in einer ersten Schaltposition (Konstruktionslage) eine Fluidströmung zumindest aus der Ringkammer R sperrt und in einer zweiten Schaltposition die Fluidverbindung vollständig freigibt. Stromauf zum Hochhalteventil 4 (d.h. zwischen Hochhalteventil und Ringkammer R) zweigt eine Überdruckleitung 6 von der Druckleitung 2 in einen Druckmitteltank T ab, in die ein Druckbegrenzungsventil 8 zur Einstellung eines maximalen Ringkammerdrucks eingesetzt ist.

Das Hochhalteventil 4 ist wiederum in Serie unmittelbar (d.h. ohne Zwischenschaltung weiterer Schaltelemente) an ein selbstüberwachendes Richtungsventil 10 vorzugsweise der 4/3-Schaltventilbauweise angeschlossen, dessen einer weiterer Anschluss über eine Druckentspannungsleitung 12 mit dem Druckmitteltank T Verbindung hat. An das Richtungsventil 10 ist ferner eine Druckmittelquelle P angeschlossen, an deren Ausgang eine in den Druckmitteltank T führende Überdruckleitung 14 mit eingesetztem Druckbegrenzungsventil 16 ebenfalls angeschlossen ist.

Die Kolbenkammer K des Verbrauches 1 ist über eine Druckleitung 18 ebenfalls unmittelbar mit dem Richtungsventil 10 verbunden, wobei von der Druckleitung 18 eine Tankleitung 20 zum Druckmitteltank T abzweigt, in der ein Sicherheitsventil 22 vorzugsweise der 2/2-Schaltventilbauweise eingesetzt ist. Das Sicherheitsventil 22 sperrt hierbei in einer ersten Schaltposition die Tankleitung 20 und gibt diese in einer zweiten Schaltposition frei.

Wie aus der Fig. 2 weiterhin zu entnehmen ist, befindet sich in der Druckentspannungsleitung 12 zwischen dem Richtungsventil 10 und dem Tank T ein Druckbegrenzungsventil 24, das die Druckentspannungsleitung 12 erst bei einem bestimmten Leitungsdruck öffnet, wobei eine das Druckbegrenzungsventil 24 umgehende Bypass-Leitung 26 vorgesehen ist, in der ein Eilgangventil 28 vorzugsweise der 2/2-Schaltventilbauweise angeordnet ist. Dabei sperrt das Eilgangventil 28 in einer ersten Schaltposition die Bypass-Leitung 26 völlig (Konstruktionslage) und gibt diese in einer zweiten Schaltposition frei.

Schließlich ist gemäß der Fig. 2 an die Überdruckleitung 6 zwischen dem Druckbegrenzungsventil 8 und dem Druckmitteltank T ein Einrichtventil 30 vorzugsweise der 4/3-Schaltventilbauweise angeschlossen, dessen einer weitere Anschluss mit einer oder der Druckmittelquelle P verbunden ist. Ferner ist das Einrichtventil über eine Drosselstelle oder Düse 32 mit der Druckleitung 2 zwischen der Abzeigstelle zur Überdruckleitung 6 und dem Hochhalteventil 4 verbunden, wohingegen der letzte Anschluss des Einrichtventils 30 über eine weitere Drosselstelle oder Düse 34 mit der Kolbenkammer K bzw. der Druckleitung 18 zwischen der Kolbenkammer K und dem Sicherheitsventil 22 fluidverbunden ist.

Aus der Fig. 2 ist dabei zu entnehmen, dass die gesamte, vorstehend beschriebene Steuerung in einem Grundblock zusammengefasst ist mit zumindest einem Pumpeneingang P1, der an das Richtungsventil 10 unmittelbar angeschlossen ist, einem Steuerdruckeingang ST, der zum Einrichtventil 30 führt und einem Tankanschluss T1. Des Weiteren sind zumindest zwei Verbraucheranschlüsse X1, X2 vorgesehen, die zur Koben- und Ringkammer K, R des Verbrauchers 1 münden.

Konstruktiv sind im Grundblock alle Ventile mit Ausnahme des Richtungsventils 10 eingesetzt und über im Grundblock ausgebohrte Kanäle hydraulisch verschaltet. Das Richtungsventil 10 ist hingegen auf den Grundblock aufgeschraubt, derart, dass sämtliche Anschlüsse zum und vom Richtungsventil 10 gemäß vorstehender Beschreibung durch das Anschrauben des Richtungsventils 10 an den Grundblock hergestellt werden.

Aus der Schalttafel der Fig. 2 sind die Schaltfunktionen der hydraulischen Steuerung der Presse gemäß dem ersten bevorzugten Ausführungsbeispiel der Erfindung zu entnehmen. Demzufolge sind für einen Stillstand der Presse das Richtungsventil 10, das Hochhalteventil 4, das Eilgangventil 28, das Sicherheitsventil 22 und das Einrichtventil 30 unbetätigt, d.h. alle genannten Ventile sind in Sperrposition (Konstruktionslage).

Soll der Verbraucher 1 schnell ausgefahren werden (Eilgangsteuerfunktion), wird das Richtungsventil 10 in eine Schaltposition geschaltet, in der vorliegend die Kolbenkammer K mit der Druckmittelquelle P und die Ringkammer R mit dem Tank T Verbindung bekommen kann. Gleichzeitig wird das Eilgangventil 28 in seine Freigabeposition geschaltet, um das Fluid aus der Ringkammer R schnell in den Tank T fördern zu können. Schließlich befindet sich das Hochhalteventil 4 ebenfalls in seiner Freigabeposition.

Für ein Ausfahren des Verbrauchers 1 im normalen Betrieb, d.h. unter Presslast, wird das Eilgangventil 28 in Sperrposition geschaltet, wobei alle anderen Ventile in der vorstehend beschriebenen Schaltposition für den Eilgang verbleiben.

Soll der Verbraucher 1 eingefahren werden, kehren das Hochhalteventil 4 und das Eilgangventil 28 in ihre Konstruktionslagen (Sperrpositionen) zurück und das Richtungsventil 10 wird in eine Schaltposition gebracht, in der die Kolbenkammer K Verbindung mit der Druckmittelquelle P (Pumpe) und die Ringkammer R Verbindung mit dem Druckmitteltank T über das Druckbegrenzungsventil 24 erhält.

Um schließlich den Verbraucher 1 für ein Einrichten der Presse bewegen zu können, wird das Einrichtventil 30 aus seiner Sperrposition in eine erste oder zweite Schaltposition geschaltet, in der es wahlweise die Kolbenkammer K für ein Ausfahren und die Ringkammer R für ein Einfahren des Verbrauchers 1 mit dem Steuerdruckanschluss ST verbindet. Da diese Verbindungen jeweils über die (beiden) Düsen 32, 34 erfolgen, wird eine verlangsamte Aus- und Einfahrt des Verbrauchers 1 erreicht.

Aus der vorstehenden Beschreibung wird ersichtlich, dass sämtliche Steuerfunktionen der Presse durch Ventile erfolgt, die entweder zwischen dem Richtungsventil 10 und der Pumpe P bzw. dem Tank T angeordnet sind oder in limitierter Weise, beispielsweise über die genannten Düsen 32, 34 an die Kolben- und Ringkammer K, R des Verbrauchers 1 angeschlossen sind. Es entsteht dadurch konzeptionell ein im Grundblock gemäß der Fig. 2 sicherer Fluidpfad bestehend aus Ringkammer R - Hochhalteventil 4 - Richtungsventil 10, für den nur über die Düsen 32, 34 begrenzte Zu- bzw. Abflüsse gewährleistet werden.

Der Sicherheitskreis gemäß vorstehender Definition ist im Grundblock prinzipiell immer gleich, unabhängig von den zusätzlichen Bestückungsvarianten, von denen nachfolgend eine Variante anhand des zweiten bevorzugten Ausführungsbeispiels beschrieben wird. Im Fall einer Abwärtsbewegung (Pumpe P ist auf Kolbenkammer K geschaltet) wird nur das Richtungsventil 10 entsprechend betätigt. Im Fall einer Aufwärtsbewegung (Pumpe P ist auf Ringkammer R geschaltet) werden nur das Richtungsventil 10 und das Hochhalteventil 4 entsprechend betätigt. Das Eilgangventil 28 mit Druckbegrenzungsfunktion liegt nicht in dem sicheren Strömungspfad.

Im nachfolgenden wird anhand der Fig. 3 ein zweites bevorzugtes Ausführungsbeispiel der Erfindung beschrieben, wobei aus Vereinfachungsgründen lediglich auf die zum ersten Ausführungsbeispiel unterschiedlichen Merkmale eingegangen werden soll.

Demnach ist beim zweiten bevorzugten Ausführungsbeispiel der Erfindung ein Zwischenblock vorgesehen, der konstruktiv zwischen den Grundblock und das Richtungsventil 10 am Grundblock montiert ist. Im Zwischenblock sind eine Anzahl von Anschlüssen in Form von Bohrungsmündungen vorgesehen, die mit den (vier) Anschlüssen im Grundblock mit der Montage (quasi automatisch) verbunden werden, wobei an einer Außenseite des Zwischenblocks nunmehr das Richtungsventil 10 aufgeschraubt ist. Zumindest ein Kanal (Durchgangsbohrung A) innerhalb des Zwischenblocks, der die Verbindung zwischen dem Hochhalteventil 4 und dem Richtungsventil 10 herstellt, bildet somit einen Teil oder Abschnitt des gesicherten Fluidpfads gemäß der vorstehenden Definition.

Wie aus der Fig. 3 weiterhin zu entnehmen ist, befindet sich im Zwischenblock ein Schaltventil 35 der 2/2-Schaltventilbauart in einer Druckleitung 36 zwischen dem Richtungsventil 10 und der Kolbenkammer K des Verbrauchers 1, welche parallel zur Druckleitung 18 gemäß dem ersten Ausführungsbeispiel der Erfindung geschaltet ist. In einer ersten Schaltposition gibt das Schaltventil 35 die parallel geschaltete Druckleitung 36 frei und sperrt diese in zumindest eine Richtung hin zur Kolbenkammer K in einer zweiten Schaltposition.

Schließlich ist ein druckgesteuertes Wechselventil 38 im Zwischenblock untergebracht, das zum Einen über eine Drossel oder Düse 40 mit dem Kanal zwischen Hochhalteventil 4 und Richtungsventil 10 verbunden ist und zum Anderen an die parallel geschaltete Druckleitung 36 zwischen dem Richtungsventil 10 und dem Schaltventil 35 angeschlossen ist.

Die Schaltfunktionen des zweiten bevorzugten Ausführungsbeispiels der Erfindung sind in der Schalttafel gemäß der Fig. 3 gezeigt.

Wie dabei hieraus zu ersehen ist, entsprechen die Schaltpositionen der Ventile gemäß der Fig. 3 für die einzelnen Betätigungsfunktionen der Presse im Wesentlichen jenen des ersten Ausführungsbeispiels gemäß der Fig. 2. Lediglich im Fall des Eilgang-Ausfahrens wird das Schaltventil 35 in seine teilweise sperrende Schaltposition betätigt, in der eine Strömung in Richtung zur Kolbenkammer K über die parallele Druckleitung 36 geblockt ist.

### Bezugszeichenliste

| | |
|---|---|
| Verbraucher | 1 |
| Kolben | 1a |
| Kolbenstange | 1b |
| Zylinder | 1c |
| Druckleitung | 2 |
| Hochhalteventil | 4 |
| Überdruckleitung | 6 |
| Druckbegrenzungsventil | 8 |
| Richtungsventil | 10 |
| Druckentspannungsleitung | 12 |
| Überdruckzweigleitung | 14 |
| Überdruckventil | 16 |
| Druckleitung | 18 |
| Tankleitung | 20 |
| Sicherheitsventil | 22 |
| Druckbegrenzungsventil | 24 |
| Bypass-Leitung | 26 |
| Eilgangventil | 28 |
| Einrichtventil | 30 |
| Drosseln | 32, 34 |
| Schaltventil | 35 |
| Parallele Druckleitung | 36 |
| Wechselventil | 38 |
| Drossel/Düse | 40 |

## Patentansprüche

1. Hydraulischer Steuerungsblock für eine Presse bestehend aus einem Richtungsventil (10) und einem Grundblock mit einem Hochhalteventil (4), das mit einem ersten Drucckammeranschluss (X2) des Grundblocks für eine erste ausgewählte Druckkammer (R) eines hydraulischen Pressenverbrauchers (1) verbunden ist, und an das ausgehend vom ersten Druckkammeranschluss (X2) stromab das Richtungsventil (10) angeschlossen ist, das wahlweise ein Druckmittel von einem stromab zum Richtungsventil (10) angeordneten, mit einer Pumpe (P) verbindbaren Druckmittelanschluss (P1) des Grundblocks über das Hochhalteventil (4) zum ersten Druckkammeranschluss (X2) oder zu einem weiteren Druckkammeranschluss (X1) des Grundblocks für eine zweite Gegendruckkammer (K) des hydraulischen Pressenverbrauchers leitet, um vorbestimmte Grundbewegungs- und Sicherungsfunktionen der Presse zu ermöglichen, wobei im Steuerungsblock ein sicherer Fluidpfad bestehend aus dem ersten Druckkammeranschluss (X2), dem Hochhalteventil (4) und dem Richtungsventil (10) definiert ist, in den ausschließlich über Drosselstellen (8, 32, 40) strömungstechnisch begrenzte oder limitierte Zu- und/oder Abflüsse (6) münden, wobei das Richtungsventil (10) an den Grundblock außenseitig anschraubbar ist.

2. Hydraulischer Steuerungsblock nach Anspruch 1, **dadurch gekennzeichnet, dass** im oder am Grundblock ein Eilgangventil (28) angeordnet ist, das ausgehend von der ersten ausgewählten Druckkammer (R) stromab zum Richtungsventil (10) zwischen dem Richtungsventil (10) und einem Tankanschluss (T1) vorgesehen ist, um eine schnelle Bewegung des Verbrauchers (1) infolge geringer begrenzten Strömung aus einer der ausgewählten Druckkammern (R, K) zum Tank zu ermöglichen.

3. Hydraulischer Steuerungsblock nach Anspruch 2, **gekennzeichnet durch** ein Druckbegrenzungsventil (24), das in einer Druckentspannungsleitung (12) parallel zum Eilgangventil (28) angeordnet ist.

4. Hydraulischer Steuerungsblock nach einem der vorstehenden Ansprüche, **gekennzeichnet durch** ein Einrichtventil (30), das ein Steuerfluid von einer Pumpe (P) wahlweise an einen der beiden Druckkammeranschlüsse (X1, X2) des Grundblocks leiten kann, wobei zwischen dem Einrichtventil (30) und den Druckkammeranschlüssen (X1, X2) jeweils eine Drossel oder Düse (32, 34) zwischengeschaltet ist.

5. Hydraulischer Steuerungsblock nach Anspruch 1, **gekennzeichnet durch** einen ausgewählte Zusatzfunktionen der Presse tragenden Zwischenblock, der konstruktiv zwischen dem Grundblock und dem Richtungsventil (10) montiert ist, und
wobei der Zwischenblock eine erste Durchgangsbohrung (A) hat, die an ihrer einen Mündung mit dem Hochhalteventil (4) und mit ihrer anderen Mündung mit dem Richtungsventil (10) verbunden ist, das auf den Zwischenblock aufgesetzt ist und einen Teilabschnitt des sicheren Fluidpfads bildet.

## Claims

1. Hydraulic control block for a press, consisting of a directional valve (10) and a base block with a high-retaining valve (4) which is connected to a first pressure-chamber connection (X2) of the base block for a first selected pressure chamber (R) of a hydraulic press consumer (1) and to which, proceeding from the first pressure-chamber connection (X2), the directional valve (10) is connected downstream, which directional valve selectively conducts a pressure medium from a pressure-medium connection (P1), arranged downstream of the directional valve (10) and connectable to a pump (P), of the base block via the high-retaining valve (4) to the first pressure-chamber connection (X2) or to a further pressure-chamber connection (X1) of the base block for a second counterpressure chamber (K) of the hydraulic press consumer, in order to make possible predetermined basic-movement and securing functions of the press, wherein, in the control block, there is defined a secured fluid path which consists of the first pressure-chamber connection (X2), the high-retaining valve (4) and the directional valve (10) and into which exclusively inflows and/or outflows (6) which are limited or restricted in terms of flow via throttle points (8, 32, 40) open, wherein the directional valve (10) is able to be screwed to the outside of the base block.

2. Hydraulic control block according to Claim 1, **characterized in that,** in or on the base block, there is arranged a rapid-movement valve (28) which, proceeding from the first selected pressure chamber (R), is provided downstream of the directional valve (10) between the directional valve (10) and a tank connection (T1), in order to make possible a rapid movement of the consumer (1) as a result of less restricted flow from one of the selected pressure chambers (R, K) to the tank.

3. Hydraulic control block according to Claim 2, **characterized by** a pressure-limiting valve (24) which is arranged in a pressure-relief line (12) parallel to the rapid-movement valve (28).

4. Hydraulic control block according to one of the preceding claims, **characterized by** a setup valve (30) which is able to conduct a control fluid from a pump (P) selectively to one of the two pressure-chamber connections (X1, X2) of the base block, wherein, between the setup valve (30) and the pressure-chamber connections (X1, X2), there is arranged in each case one throttle or nozzle (32, 34) .

5. Hydraulic control block according to Claim 1, **characterized by** an intermediate block by way of which selected additional functions of the press are incorporated and which, in terms of construction, is fitted between the base block and the directional valve (10), and wherein the intermediate block has a first passage bore (A) which, at one mouth thereof, is connected to the high-retaining valve (4) and, at the other mouth thereof, is connected to the directional valve (10), which directional valve is mounted onto the intermediate block and forms a partial section of the secured fluid path.

## Revendications

1. Bloc de commande hydraulique pour une presse, constitué d'une soupape directionnelle (10) et d'un bloc de base avec une soupape de maintien en position haute (4) qui est reliée à un premier raccord de chambre de pression (X2) du bloc de base pour une première chambre de pression sélectionnée (R) d'un utilisateur de presse hydraulique (1), et à laquelle est raccordée en aval du premier raccord de chambre de pression (X2) la soupape directionnelle (10) qui conduit sélectivement un fluide sous pression à partir d'un raccord de fluide sous pression (P1) du bloc de base, agencé en aval de la soupape directionnelle (10), pouvant être relié à une pompe (P), par l'intermédiaire de la soupape de maintien en position haute (4) vers le premier raccord de chambre de pression (X2) ou vers un autre raccord de chambre de pression (X1) du bloc de base pour une deuxième chambre de contre-pression (K) de l'utilisateur de presse hydraulique, afin de permettre des fonctions de mouvement de base et de sécurité prédéterminées de la presse, un chemin de fluide sécurisé étant défini dans le bloc de commande, constitué du premier raccord de chambre de pression (X2), de la soupape de maintien en position haute (4) et de la soupape directionnelle (10), dans lequel débouchent exclusivement des entrées et/ou des sorties (6) restreintes ou limitées en termes d'écoulement par l'intermédiaire de points d'étranglement (8, 32, 40), la soupape directionnelle (10) pouvant être vissée sur le bloc de base du côté extérieur.

2. Bloc de commande hydraulique selon la revendication 1, **caractérisé en ce que** dans ou sur le bloc de base est agencée une soupape de marche rapide (28) qui, en partant de la première chambre de pression sélectionnée (R), est prévue en aval de la soupape de direction (10), entre la soupape directionnelle (10) et un raccord de réservoir (T1), afin de permettre un mouvement rapide de l'utilisateur (1), dû à un faible écoulement limité, de l'une des chambres de pression sélectionnées (R, K) au réservoir.

3. Bloc de commande hydraulique selon la revendication 2, **caractérisé par** une soupape de limitation de pression (24) qui est agencée dans une conduite de détente de pression (12) en parallèle avec la soupape de marche rapide (28).

4. Bloc de commande hydraulique selon l'une quelconque des revendications précédentes, **caractérisé par** une soupape de réglage (30) qui peut conduire un fluide de commande d'une pompe (P) sélectivement vers l'un des deux raccords de chambre de pression (X1, X2) du bloc de base, un étranglement ou une buse (32, 34) étant respectivement intercalé entre la soupape de réglage (30) et les raccords de chambre de pression (X1, X2).

5. Bloc de commande hydraulique selon la revendication 1, **caractérisé par** un bloc intermédiaire supportant des fonctions auxiliaires sélectionnées de la presse, qui est monté structurellement entre le bloc de base et la soupape directionnelle (10), et dans lequel le bloc intermédiaire comporte un premier alésage traversant (A) qui est relié au niveau d'une de ses embouchures à la soupape de maintien en position haute (4) et par son autre embouchure à la soupape directionnelle (10), qui est placée sur le bloc intermédiaire et forme une section partielle du chemin de fluide sécurisé.
